# EUROPÄISCHE PATENTSCHRIFT

(11) **EP 0 507 915 B1**
(45) Veröffentlichungstag und Bekanntmachung des Hinweises auf die Patenterteilung: **30.03.1994**
(21) Anmeldenummer: 91919132.0
(22) Anmeldetag: 04.11.1991
(51) Int. Cl.: B65F 1/14

(54) **AUFNAHMEVORRICHTUNG FÜR STAPELBARE BEHÄLTNISSE**
RECIPIENT FOR STACKABLE CONTAINERS
DISPOSITIF DE RECEPTION POUR RECIPIENTS EMPILABLES

(30) Priorität: 07.11.1990 DE 4035393; 19.11.1990 DE 4036874; 28.01.1991 DE 4102470
(43) Veröffentlichungstag der Anmeldung: 14.10.1992
(73) Patentinhaber: MANKE, Wolfgang, D-33334 Gütersloh (DE)
(72) Erfinder: MANKE, Wolfgang, D-33334 Gütersloh (DE)
(74) Vertreter: Schirmer, Siegfried, Dipl.-Ing.
(86) Internationale Anmeldenummer: DE9100867
(87) Internationale Veröffentlichungsnummer: WO9208660

(56) Entgegenhaltungen:
- FR-A- 2 302 255
- FR-A- 2 315 457
- FR-A- 2 395 917

## Beschreibung

Die Erfindung betrifft eine Aufnahmevorrichtung für stapelbare Behältnisse, insbesondere für Trink'becher und Tassen aus Kunststoff, bestehend aus an die Öffnungen einer Abschlußplatte angeschlossenen, parallel verlaufenden Aufnahmerohren, deren Querschnittsfläche geringfügig größer als die maximale Querschnittsfläche der stapelbaren Behältnisse ist und die zu einer in ein Müllbehältnis einsetzbaren Einheit verbunden sind.

Benutzte Trinkbecher oder Tassen aus Kunststoff werden im allgemeinen in Müllbehälter oder Müllsäcke, die an einem Müllsackständer festgeklemmt sind, geworfen. Die eingeworfenen Becher und Tassen nehmen ein großes Lagervolumen ein, das sich beim Sammeln und Transportieren negativ auswirkt. Außerdem laufen in den Bechern oder Tassen vorhandene Restflüssigkeiten aus.

Aus dem DE-Gebrauchsmuster G 90 00 735.2 ist bereits eine Sammelvorrichtung für stapelbare Kunststofftrinkbecher bekannt. Die mit mindestens einer Öffnung versehene Sammelvorrichtung muß an einem feststehenden Träger, vorzugsweise einer Wand, angebracht werden. Wichtig hierbei ist, daß die Öffnungsweite in der Sammelvorrichtung kleiner als der Durchmesser des Bechers am oberen Rand und größer als der Durchmesser des Becherbodens ist. Die abzulegenden Becher werden also in der Sammelvorrichtung gestapelt und der Stapel bei entsprechender Höhe manuell aus der Sammelvorrichtung entnommen.

Diese Sammelvorrichtung ist jeweils nur für eine bestimmte Form und Größe eines Bechers ausgelegt. Außerdem ist die Stapelfähigkeit relativ gering, so daß des öfteren eine manuelle Entnahme der gestapelten schmutzigen Becher erforderlich ist.

Darüber hinaus ist in der GB-PS 15 35 922 eine Vorrichtung zur Aufnahme von gebrauchten Plastik- oder Pappbechern beschrieben, bei der sich an die in einem Behälterdeckel vorgesehenen Öffnungen in das Behälterinnere gerichtete Rohre zur stapelbaren Aufnahme der Becher anschließen. Eine ähnliche Vorrichtung ist durch die FR-PS 23 15 457, bei der die Aufnahmerohre auch durch senkrecht angeordnete Stäbe ersetzt werden können, bekannt.

Nachteilig bei diesen bekannten Einrichtungen ist die labile Halterung der Aufnahmerohre am Behälterdeckel und der durch die Verwendung von Rohren bedingte hohe Materialbedarf. Mit der Ausbildung der Aufnahmeschächte durch senkrecht angeordnete Stäbe ist andererseits keine exakte Führung der herabfallenden Becher gewährleistet und insbesondere auch keine stabile Anordnung der Aufnahmeschächte möglich.

Der Erfindung liegt die Aufgabe zugrunde, eine Aufnahmevorrichtung für stapelbare Behältnisse, insbesondere für Trinkbecher oder Tassen aus Kunststoff, zu schaffen, die eine Vielzahl von Aufnahmerohren aufnehmen kann und dabei materialsparend und leicht ausgeführt ist, zugleich eine stabile, kompakte Einheit darstellt und eine gute Führung der stapelbaren Behältnisse in den Aufnahmerohren gewährleistet.

Diese Aufgabe wird erfindungsgemäß dadurch gelöst, daß die Aufnahmerohre aus mehreren längsverlaufenden kreisbogenartig geformten Streifen gebildet sind, die in mit hinterschnittenen Aussparungen versehenen Öffnungen von Zwischenplatten und je einer oberen und unteren Abschlußplatte einführbar ausgebildet sind. Nach einer bevorzugten Ausführung der Erfindung sind die Längsstreifen geteilt und die beiden Teile durch eine übergreifende Rastverbindung zu einer durchgehenden Einheit miteinander verbunden. In Ausgestaltung der Erfindung ist jeweils eine Stirnseite der geteilt ausgeführten Längsstreifen mit einer Auskragung versehen, die in einer rechteckigen Zusatzausnehmung der hinterschnittenen Aussparung der oberen Abschlußplatte bzw. der unteren Abschlußplatte aufliegt, wobei die äußere Begrenzung der Auskragung in einer Ebene mit der jeweils außenliegenden Fläche der oberen bzw. unteren Abschlußplatte liegt. Zweckmäßigerweise weist jede Zwischenplatte sich an die hinterschnittenen Aussparungen anschließende Zusatzausnehmungen auf, denen jeweils zwei gegenläufig konisch verlaufende Rastnoppen der Längsstreifen zugeordnet sind. Zur Erhöhung der Stabilität können die Längsstreifen auf ihrer Innenseite mit zwei längsverlaufenden Rippen versehen sein. Nach einer weiteren Ausbildung der Erfindung weist jedes Aufnahmerohr im Bereich der oberen Abschlußplatte mindestens ein zur Reduzierung des Durchmessers bestimmtes elastisches bzw. verschiebbares Element auf, wobei das elastische Element durch eine Blattfeder und das verschiebbare Element durch einen aus dem Bereich der lichten Öffnung des Aufnahmerohres drückbaren Schieber gebildet sein kann. Es besteht die Möglichkeit, daß die Ränder der Einwurföffnungen in der Abschlußplatte jeweils umlaufend nach unten abgewinkelt verlaufen und an diese Abwinklungen die Aufnahmerohre anschließbar sind.

Die erfindungsgemäß ausgebildete Aufnahmevorrichtung für stapelbare Behältnisse wird in das Müllbehältnis, das beispielsweise durch einen Müllkübel oder einen in einen Müllsackständer festgeklemmten Müllsack gebildet ist, eingesetzt und mit der Abschlußplatte am oberen Rand des Müllbehältnisses festgelegt. In die einzelnen Aufnahmerohre werden die benutzten stapelbaren Trinkbecher oder Tassen eingelegt, die infolge ihres Eigengewichts nach unten gleiten. Sind alle Aufnahmerohre über ihre gesamte Länge mit den benutzten Trinkbechern oder Tassen gefüllt, wird die Abschlußplatte mit den daran befestigten Aufnahmerohren nach oben aus dem Müllbehältnis herausgezogen, wobei die gestapelten benutzten Trinkbecher und Tassen im Müllbehältnis verbleiben.

Ein Ausführungsbeispiel der Erfindung ist in der Zeichnung dargestellt und wird nachfolgend näher beschrieben. Es zeigen:
- Fig. 1: einen Vertikalschnitt durch einen Müllkübel mit eingesetzter Aufnahmevorrichtung;
- Fig. 2: eine Draufsicht auf einen Teil der Abschlußplatte mit einer Öffnung zur Aufnahme eines Aufnahmerohres;
- Fig. 3: einen Schnitt A - B nach Fig. 2 mit einem eingesetzten Längsstreifen;
- Fig. 4: eine Seitenansicht eines Teilstreifens für den oberen Teil der Aufnahmevorrichtung;
- Fig. 5: wie Fig. 4, jedoch für den unteren Bereich der Aufnahmevorrichtung;
- Fig. 6: einen Vertikalschnitt durch die Stoßstelle von zwei zusammengefügten Teilstreifen;
- Fig. 7: eine Ansicht eines Teilstreifens;
- Fig. 8: wie Fig. 3, jedoch mit angeordneter Blattfeder im Aufnahmerohr;
- Fig. 9: eine Variante der Ausbildung nach Fig. 8 und
- Fig. 10: einen Vertikalschnitt durch die obere Befestigung eines Aufnahmerohrs an einer Abschlußplatte.

Die in einem Müllkübel 2 eingesetzte Aufnahmevorrichtung für stapelbare Trinkbecher besitzt parallelverlaufende Aufnahmerohre 1, deren Durchmesser geringfügig größer ist als der maximale Durchmesser der Trinkbecher. Jedes Aufnahmerohr 1 ist jeweils in einer oberen und unteren Abschlußplatte 3; 3' sowie zwei Zwischenplatten 3'' fest gehaltert. Über diese Platten 3; 3'; 3'' sind alle Aufnahmerohre 1 einer Aufnahmevorrichtung zu einer Einheit miteinander verbunden. Nach Fig. 2 sind in das Aufnahmerohr 1 vier längsverlaufende Streifen 10 einsetzbar, die gleichmäßig verteilt in den jeweils senkrecht übereinander befindlichen Öffnungen 4 der Platten 3; 3' und 3'' festgelegt sind. Die Längsseiten der Streifen 10 verlaufen konisch, so daß die Streifen 10 paßgerecht in die hinterschnittenen Aussparungen 15 der Wandungen der Öffnungen 4 von oben bzw. unten einschiebbar sind. Die Aufnahmevorrichtung besitzt zwei seitliche Griffe 5.

Zur Erleichterung der Herstellung der Aufnahmevorrichtung sind die Längsstreifen 10 geteilt, wobei jeder Teilstreifen gesondert in die Aussparungen 15 eingeschoben wird und erst nach dem Einschieben der beiden Teilstreifen eine Verbindung zwischen ihnen hergestellt wird. Die Längsstreifen 10 besitzen auf ihrer Innenseite zwei längsverlaufende Rippen 17; 17', wobei die Rippe 17 einen auskragenden Verankerungsteil 18 aufweist, dem eine äquivalente Verankerungsaufnahme 19 in der Flucht der anderen Rippe 17' zugeordnet ist. Zur Herstellung der Verbindung zwischen den beiden Teilen des Längsstreifens 10 wird der Verankerungsteil 18 der Rippe 17 des einen Teilstreifens in die Verankerungsaufnahme 19 der Rippe 17' des stirnseitig anschließenden anderen Teilstreifens eingeführt. Um den Verankerungsteil 18 in die Verankerungsaufnahme 19 einführen zu können, ist die Rippe 17' im Bereich der Verankerungsaufnahme 19 mit einer Aussparung 20 versehen.

Auf der dem Verankerungsteil 18 und der Verankerungsaufnahme 19 entgegengesetzten Stirnseite eines Längsstreifens 10 ist eine Auskragung 14 vorgesehen, die in einer rechteckigen Zusatzausnehmung 15' der hinterschnittenen Aussparung 15 der oberen bzw. der unteren Abschlußplatte 3; 3' aufliegt. Die Zusatzausnehmung 15' verläuft nur auf einem Teil der Plattenstärke, so daß ein Restfutter 15'' verbleibt. Die äußere Begrenzung der Auskragung 14 liegt in einer Ebene mit der jeweils außenliegenden Fläche der oberen bzw. der unteren Abschlußplatte 3; 3'.

Auf der Innenseite der Längsstreifen 10 sind elastisch verformbare und konisch verlaufende Rastnoppen 16 angeordnet. Jeder Auskragung 14 ist eine Rastnoppe 16 zugeordnet, die in Richtung der Auskragung 14 konisch ansteigt, wobei der Abstand zwischen Auskragung 14 und Rastnoppe 16 geringfügig größer ist als die Stärke des Restfutters 15'' der Zusatzausnehmung 15'.

Den Zusatzausnehmungen 15' sind jeweils zwei gegenläufig konisch verlaufende Rastnoppen 16 der Längsstreifen 10 zugeordnet. Der Abstand zwischen den beiden der Zwischenplatte 3'' zugeordneten Rastnoppen 16 ist geringfügig größer als die Stärke des Restfutters 15'' der Aussparung 15 in der Zwischenplatte 3".

Um zu verhindern, daß die stapelbaren Behältnisse mit der Öffnung nach unten weisend in die Aufnahmerohre 1 eingelegt werden, besitzt jedes Aufnahmerohr 1 im Bereich der oberen Abschlußplatte 3 nach Fig. 8 mindestens ein zur Reduzierung des Durchmessers bestimmtes elastisches Element in Form einer Blattfeder 21, die einen oberen abgewinkelten kürzeren Schenkel aufweist. Nach Fig. 9 ist zur Reduzierung des Durchmessers des Aufnahmerohres 1 ein verschiebbares Element in Form eines aus dem Bereich der lichten Öffnung drückbaren Schiebers 22 angeordnet. Dieser Schieber 22 ist in einer Zwangsführung gelagert und wird gegen die Kraft einer Feder 23 gedrückt. Die Stirnseite des Schiebers 22 kann abgerundet oder schräg verlaufen.

Der Rand der Einwurföffnung 4 in der Abschlußplatte 3 ist nach Fig. 10 mit einer nach unten weisenden Abwinklung 24 in Form eines umlaufenden Flansches versehen. An diese Abwinklung 24 ist ein Aufnahmerohr 1 durch eine Befestigungsschelle 25 angeschlossen. Das Aufnahmerohr 1 besteht aus flexiblem Material.

## Patentansprüche

1. Aufnahmevorrichtung für stapelbare Behältnisse, insbesondere für Trinkbecher und Tassen aus Kunststoff, bestehend aus an die Öffnungen einer Abschlußplatte (3) angeschlossenen, parallel verlaufenden Aufnahmerohren (1), deren Querschnittsfläche geringfügig größer als die maximale Querschnittsfläche der stapelbaren Behältnisse ist und die zu einer in ein Müllbehältnis einsetzbaren Einheit verbunden sind, dadurch gekennzeichnet, daß die Aufnahmerohre (1) aus mehreren längsverlaufenden,kreisbogenartig geformten Streifen (10) gebildet sind, die in mit hinterschnittenen Aussparungen (15) versehenen Öffnungen von Zwischenplatten (3'') und je einer oberen und unteren Abschlußplatte (3; 3') einführbar ausgebildet sind.

2. Aufnahmevorrichtung nach Anspruch 1, dadurch gekennzeichnet, daß die Längsstreifen (10) geteilt und die beiden Teile durch eine übergreifende Rastverbindung zu einer durchgehenden Einheit miteinander verbunden sind.

3. Aufnahmevorrichtung nach Anspruch 1 oder 2, dadurch gekennzeichnet, daß jeweils eine Stirnseite der geteilt ausgeführten Längsstreifen (10) mit einer Auskragung (14) versehen ist, die in einer rechtekkigen Zusatzausnehmung (15') der hinterschnittenen Aussparung (15) der oberen Abschlußplatte (3) bzw. der unteren Abschlußplatte (3') aufliegt, wobei die äußere Begrenzung der Auskragung (14) in einer Ebene mit der jeweils außenliegenden Fläche der oberen bzw. unteren Abschlußplatte (3; 3') liegt.

4. Aufnahmevorrichtung nach einem der Ansprüche 1 bis 3, dadurch gekennzeichnet, daß jede Zwischenplatte (3'') sich an die hinterschnittenen Aussparungen (15) anschließende Zusatzausnehmungen (15') aufweist, denen jeweils zwei gegenläufig konisch verlaufende Rastnoppen (16) der Längsstreifen (10) zugeordnet sind.

5. Aufnahmevorrichtung nach einem der Ansprüche 1 bis 4, dadurch gekennzeichnet, daß die Längsstreifen (10) auf ihrer Innenseite zwei längsverlaufende Rippen (17; 17') aufweisen.

6. Aufnahmevorrichtung nach einem der Ansprüche 1 bis 5, dadurch gekennzeichnet, daß jedes Aufnahmerohr (1) im Bereich der oberen Abschlußplatte (3) mindestens ein zur Reduzierung des Durchmessers bestimmtes elastisches bzw. verschiebbares Element (21, 22) aufweist.

7. Aufnahmevorrichtung nach Anspruch 6, dadurch gekennzeichnet, daß das elastische Element durch eine Blattfeder (21) und das verschiebbare Element durch einen aus dem Bereich der lichten Öffnung des Aufnahmerohres (1) drückbaren Schieber (22) gebildet sind.

8. Aufnahmevorrichtung nach Anspruch 1, dadurch gekennzeichnet, daß die Ränder der Einwurföffnungen (4) in der Abschlußplatte (3) jeweils umlaufend nach unten abgewinkelt verlaufen und an diese Abwinklungen (24) die Aufnahmerohre (1) angeschlossen sind.

## Claims

1. Receptacle device for stackable containers in particular for drinking beakers and cups of synthetic material and consisting of parallelly extending receptacle tubes (1), which are connected to the openings of a closure plate (3) and the cross-sectional area of which is slightly greater than the maximum cross-sectional area of the stackable containers and which are connected into a unit insertable in a garbage container, characterised thereby, that the receptacle tubes (1) are formed of several longitudinally extending strips (10), which are shaped in the manner of a circular arc and constructed to be insertable into openings, which are provided with undercut recesses (15), of intermediate plates (3'') and each of an upper and a lower closure plate (3, 3').

2. Receptacle device according to claim 1, characterised thereby, that the longitudinal strips (10) are divided and both the parts are connected together into a continuous unit by an overlapping detent connection.

3. Receptacle device according to claim 1 or 2, characterised thereby, that one end face each time of the longitudinal strips (10) of divided construction is provided with a projection (14), which rests in a rectangular additional recess (15') of the undercut recess (15) of either the upper closure plate (3) or the lower closure plate (3'), wherein the outer boundary of the projection (14) lies in the same plane as the respective outward surface of the upper or lower closure plate (3; 3').

4. Receptacle device according to one of the claims 1 to 3, characterised thereby, that each intermediate plate (3'') displays additional recesses (15'), which adjoin the undercut recesses (15) and are each respectively associated with two detent lugs (16), which extend conically in opposite sense, of the longitudinal strips (10).

5. Receptacle device according to one of the claims 1 to 4, characterised thereby, that the longitudinal strips (10) display two longitudinally extending ribs (17; 17') on their inward side.

6. Receptacle device according to one of the claims 1 to 5, characterised thereby, that each receptacle tube (1) displays at least one elastic or displaceable element (21, 22), which is intended for a reduction in diameter, in the region of the upper closure plate (3).

7. Receptacle device according to claim 6, characterised thereby, that the elastic element is formed by a leaf spring (21) and the displaceable element is formed by a slide (22), which is urgeable out of the region of the clear opening of the receptacle tube (1).

8. Receptacle device according to claim 1, characterised thereby, that the rims of the entry openings (4) in the closure plate (3) each extend bent over downwardly in a circle and the receptacle tubes (1) are connected to these bent-over portions (24).

## Revendications

1. Dispositif de réception de récipients empilables, en particulier des gobelets et des tasses en matière plastique, comportant des tubes récepteurs parallèles (1), raccordés aux ouvertures d'un plateau de fermeture (3) et dont la section a une surface à peine supérieure à la plus grande des sections des récipients empilés, ces tubes étant réunis de manière à former un ensemble que l'on peut introduire dans le récipient à déchets, caractérisé en ce que les tubes récepteurs (1) sont constitués de plusieurs bandes longitudinales (10) à section en arc de cercle, que l'on peut engager dans des ouvertures équipées de découpe à contre-dépouille (15), pratiquées dans des plateaux intermédiaires (3''), ainsi que dans les plateaux de fermeture supérieur (3) et inférieur (3').

2. Dispositif de réception selon la revendication 1, caractérisé en ce que les bandes longitudinales (10) sont faites de deux parties en prise par une liaison d'arrêt réalisant un ensemble continu.

3. Dispositif de réception selon la revendication 1 ou 2, caractérisé en ce que chacune des extrémités frontales d'une bande composite (10) est équipée d'un collet (14) logé dans un évidement auxiliaire (15') de la découpe à contre-dépouille (15) ou (15') du plateau de fermeture supérieur (3) ou inférieur (3'), le bord externe du collet (14) étant dans un même plan que la face externe du plateau de fermeture (3) ou (3').

4. Dispositif de réception selon l'une des revendications 1 à 3, caractérisé en ce que chaque plateau intermédiaire (3''), est équipé d'évidements auxiliaires (15') raccordés aux découpes à contre-dépouille (15), et correspondant chacun à deux bossages d'arrêt (16), à conicités inverses, portés par les bandes longitudinales (10).

5. Dispositif de réception selon l'une des revendications 1 à 4, caractérisé en ce que les bandes longitudinales (10) portent deux nervures en long (17; 17') sur leurs faces internes.

6. Dispositif de réception selon l'une des revendications 1 à 5, caractérisé en ce que chaque tube récepteur (1) est équipé, près du plateau de fermeture supérieur (3) d'au moins un élément élastique ou coulissant (21, 22) réduisant le diamètre.

7. Dispositif de réception selon la revendication 6, caractérisé en ce que l'élément élastique (21) est constitué par une lame de ressort (21) tandis que l'élément coulissant est constitué par un tiroir (22) qui peut être écarté par poussée, de manière à dégager l'ouverture du tube récepteur (1).

8. Dispositif de réception selon la revendication 1, caractérisé en ce que les bords des ouvertures (4) d'introduction dans le plateau de fermeture supérieur (3) sont coudés vers le bas, de manière à former des rabats continus sur lesquels sont raccordés les tubes récepteurs (1).
